# EUROPÄISCHE PATENTSCHRIFT

(11) **EP 0 101 026 B1**
(45) Veröffentlichungstag und Bekanntmachung des Hinweises auf die Patenterteilung: **04.03.1987**
(21) Anmeldenummer: 83107728.4
(22) Anmeldetag: 05.08.1983
(51) Int. Cl.: B21D 43/05, B21D 43/10

(54) **Transporteinrichtung für Stufenpressen oder Pressenstrassen**
Transporting equipment for multiple die presses or press lines
Installation de transport pour presses à étages ou chaînes de presses

(30) Priorität: 12.08.1982 DE 3229943
(43) Veröffentlichungstag der Anmeldung: 22.02.1984
(73) Patentinhaber: L. SCHULER GmbH, D-73012 Göppingen (DE)
(72) Erfinder: Mikusch, Gerald, D-7320 Göppingen (DE); Hübner, Wolfgang, D-7320 Göppingen (DE); Münch, Werner, D-7320 Göppingen (DE)

## Beschreibung

Die Erfindung betrifft eine Transporteinrichtung für Stufenpressen oder Pressenstraßen gattungsgemäßer Art.

Bei Stufenpressen und auch Pressenstraßen ist es oftmals erforderlich, den Aushebevorgang eines Werkstückes zu unterbinden zum Durchführen bestimmter, weiterer Bearbeitungsstufen. Desweiteren soll ein Wechsel der Greifzeuge mit dem Wechsel des bzw. der Werkzeuge möglich sein, wobei die Greifzeuge sich in einer solchen Höhenlage befinden, in der sie manipulierbar sind für die Entnahme, den Neueinbau und die Einstellung.

Es ist aus der DE-B-12 71 067 eine gattungsgemäße Transporteinrichtung bekannt für den Transport von Werkstücken zwischen den Pressen. Hierbei kommt ein Greiferschienensystem zur Anwendung, das sich durch die ganze Pressenstraße erstreckt. Die Greiferschienen werden in einem Zyklus Schließen - Heben - Vorwärts - Senken - Öffnen - Heben - Rückwärts - Senken von dem Pressenantrieb angetrieben. Im vom Pressenantrieb abgeleiteten Antrieb der Greiferschienen ist für die Hebe-Senkbewegung eine Kurvenscheibe auf der Kurbelwelle angeordnet, gegen die eine über einen Druckluftzylinder beaufschlagte Steuerrolle gelegt ist. Die Bewegung der Steuerrolle auf der Steuerkurve wird auf die Greiferschienen übertragen für deren Höchst- und Tiefstlage. Der doppeltwirkende Druckluftzylinder ermöglicht bei entsprechender Umsteuerung des Steuermediums in dem Zylinder ein Anheben der Steuerrolle von der Kurvenscheibe. Hierdurch ist ein Ziehpressenhub ohne ein Einwirken des Greifersystems sowie ein Bewegen der Greiferschienen ohne den Pressenhub ausführbar. Ein automatisches Verfahren der Greiferschienen in eine andere als durch den Antrieb bewirkte Stellung ist hierdurch nicht erreichbar.

Weiterhin ist aus der DE-A-20 04 509 ein Antrieb für das Öffnen und Schließen von Greiferschienen bekannt. Die Arbeitsbewegung für diese Bewegung ist über eine Steuerkurve von der Stößelbewegung abgegriffen. Die Steuerbewegung wird über eine dauernd über einen Druckluftzylinder gegen die Steuerkurve gelegte Steuerrolle abgeleitet und über ein Zahnstangen/Zahnradgetriebe in eine Längsbewegung für die Betätigung der Greiferschienen umgelenkt. Über diese Bewegungen hinausgehende Bewegungen zum Erzielen einer weiteren Ausgangsstellung sind hierbei nicht vorgesehen.

In der DE-B-24 50 477 ist eine Vorrichtung beschrieben worden zum Anpassen von an Greiferschienen angebrachten Greiferbacken auf in einer Stufenpresse neu zu bearbeitende Werkstücke. Während die Umsetzbewegung der Greiferschienen für den Transport der Werkstücke vom Pressenantrieb aus erfolgt, sind die Greiferschienen für das Anpassen der Greiferbacken von dem Pressenantrieb abkuppelbar und über eine zusätzliche Vorschubvorrichtung in einer Vorschubbewegung bewegbar, deren Länge der Länge der Transferbewegung entspricht. Die Vorschubvorrichtung besteht aus einem doppeltwirkenden Druckmittelzylinder mit Kolben und Kolbenstange, die auf dem Mitnehmerschlitten für die Greiferschienen angeordnet sind. Die Greiferschienen sind von dem Mitnehmerschlitten abkuppelbar und vermittels des Druckmittelzylinders bewegbar, während der Stößel in seiner obersten Stellung stillsteht. Die Greiferschienen sind jedoch nicht auf den Pressentisch bzw. auf einen aus der Presse herausverfahrbaren Schiebetisch absenkbar.

Demgegenüber liegt die Aufgabe der Erfindung bei einer Einrichtung der gattungsgemäßen Art mit einem Greifzeugwechsel in Verbindung mit dem Werkzeugwechsel darin, eine Endlage, ggf. die Tiefstlage des Greifersystems, in einem Fall abhängig, im anderen Fall unabhängig vom Stößelantrieb zu erreichen, wobei dann die genau definierte Höchstlage des Greifersystems erreichbar ist in einer bei Verstellbewegung des Stellorganes aus einer Endstellung in die zweite Endstellung überfahrenen Zwischenstellung.

Diese Aufgabe ist gelöst durch die Merkmale des Kennzeichens von Anspruch 1. Hiernach bestehen Vorteile darin, daß die Transportbewegung und im besonderen das Ausheben der Werkstücke unterbunden werden kann. Die Greifzeuge sind mit den Greiferschienen bei Werkzeugwechsel auf einen Schiebetisch absenkbar, aus der Presse herausfahrbar und außerhalb der Presse auf ein neues Werkstück einrichtbar.

Entsprechend einer Weiterbildung der Erfindung kommt ein Kniegelenkhebelwerk zur Anwendung mit den Vorteilen, die sich aus den drei definierbaren Lagen des Systems ergeben in Verbindung mit einem in zwei Endstellungen bewegbaren Stellorgan, und wobei die Strecklage des Kniegelenkes einer bei der Verstellbewegung des Stellorganes überfahrbaren Zwischenstellung zugeordnet ist.

Anhand verschiedener Ausführungsbeispiele soll die Erfindung unter Rückbeziehung auf die Figurendarstellung im folgenden beschrieben werden.

Es zeigen
Figur 1 die Transporteinrichtung in schematischer Darstellung mit einem einfach wirkenden Lenker als Kniehebel,
Figur 2 die Transporteinrichtung in schematischer Darstellung mit einem Kniehebelsystem aus zwei Lenkern und
Figur 3 eine weitere Ausgestaltungsform nach der Erfindung mit einem Zahnstange/Zahnrad-Umlenkungsgetriebe.

Die durch die Pressenstraße oder eine Stufenpresse geführten Greiferschienen 10 sind aus der in Vollinie gezeigten Stellung in die in Strichpunktlinien angedeutete Stellung 10₁ anzuheben und aus dieser abzusenken, um das in ein Werkzeug eingelegte Werkstück gegen ein Folgewerkstück zu erneuern oder um die Greifzeuge zugleich mit dem Werkzeug wechseln zu können. Die Einrichtungen nach den Figuren weisen einen gestellfest gelagerten Umlenkhebel 14 auf, der, wie es Fig. 1 zeigt, mit einer an seinem einen Ende gelagerten Steuerrolle 11 gegen Kurvenanteile 12, 13 einer Steuerkurve an einem in der angedeuteten Pfeilrichtung bewegbaren Stößel anlegbar ist. Die Auslenkung der Steuerrolle 11 kann auch über eine vom Pressenantrieb direkt oder indirekt betätigte Kurvenscheibe bewirkt werden. Die Steuerrolle 11 ist somit bei der Hubbewegung des Stößels aus der Position 1, die der abgesenkten Stellung 1₄ der Greifzeuge (Greiferschienen 10) entsprechen kann, in die Position 2, die der angehobenen Stellung 2₄ der Greifzeuge (Greiferschienen 10) entsprechen kann, verstellbar. Das zweite Ende des Umlenkhebels 14 bewegt sich hierbei aus der Position 1₁ in die Position 2₁, Hierbei wird eine Verstellstange 25 um daß Maß H₁ verstellt. An der Verstellstange 25 greift ein in zwei Endstellungen 1₂, 3₂ verstellbares Stellorgan 15 an, das in dem gezeigten Ausführungsbeispiel ein doppelt beaufschlagbarer Druckluftzylinder 15 ist. Der Steuerkolben 34 ist entgegen der Druckbeaufschlagung, die das Anliegen der Steuerrolle 11 an den Kurvenanteilen 12, 13 bewirkt und unter dem Einfluß dieser Verstellung aus der Position 1₂ um das Maß H₁₁ in die Position 2₂ verstellbar, wenn die Steuerrolle 11 aus der Position 1 in die Position 2 verstellt wird. Bei Umsteuerung des Druckluftraumes wird der Steuerkolben 34 aus der Position 2₂ bzw. aus der Position 1₂ in die Position 3₂ um das Maß H₂₁ bzw. um das Kettenmaß H₁₁ und H₂₁ geführt. Gleichzeitig wird die Steuerrolle 11 von der Steuerkurve 12, 13 abgehoben in eine Position, hier Position 3, womit die Greiferschienen 10 in eine Position 3₃ geführt werden, die unabhängig ist von der Stößelbewegung. Dieses wird erreicht durch die unterschiedlichen Umlenkungsformen in den Fig. 1, 2 und 3..

In Fig. 1 ist eine Verstellstange 26 über einen für die Steuerrolle 11 und das Stellorgan 15 gemeinsamen Anlenkpunkt 17 und ein Hebelwerk 16 an einem einarmigen Lenker 20 angelenkt. Wird als Folge der Bewegung des Stellorganes 15 der einarmige Lenker 20 in den Stellungen 1₃, 2₃ und 3₃, die den Positionen 1, 2 und 3 der Steuerrolle 11 bzw. den Positionen 1₂, 2₂ und 3₂ des Stellorganes 15 entsprechen, bewegt, bewegt sich ein Abgriffspunkt 18 unter Mitnahme der Greiferschienen 10 in hier vertikaler Bewegungsrichtung. Der Abgriffspunkt 18 und mit diesem die Greiferschienen 10 nehmen in den Stellungen 1₃ und 3₃ des einarmigen Lenkers 20 die Tiefstlage und in der Stellung 2₃, die einer Strecklage des einarmigen Lenkers 20 entspricht, die Höchstlage ein. In der Stellung 2₃ des einarmigen Lenkers 20 befinden sich ein Umlenkhebel 36 des Hebelwerkes 16 und die Verstellstange 26 in Strecklage zueinander.

Zur Erzielung der Vertikalbewegung der Greiferschienen 10 ist in Fig. 2 ein Kniegelenk 19 in Anwendung mit einem in einem Drehpunkt gestellfesten Lenker 21, der über ein Mittellager 22 mit einem zweiten Lenker 20 verbunden ist, der über das Schwingenlager 23 als Abgriffspunkt mit den Greiferschienen 10 verbunden ist. Beim Anlenken des gemeinsamen Anlenkpunktes 17 als Folge einer Stößelbewegung oder als Folge einer Stellorganumlenkung wird das Mittellager 22 über das Hebelwerk 16 und die Verstellstange 26 in die Positionen 1₃, 2₃ und 3₃ bewegt. Hierbei wird die Strecklage von Umlenkhebel 36 und Verstellstange 26 sowie die Strecklage der Lenker 20, 21 in der Position 2₃ des Mittellagers 22 erreicht.

In Fig. 3 erfolgt die Umlenkung der Verstellbewegung in eine Hebe- und Senkbewegung für die Greiferschienen 10 über den Übersetzungstrieb 28, der aus den mit einer Zahnung versehenen Verstellstangen 37 und 38 und dem ggf. als Doppelzahnrad ausgebildeten Stirnrad 39 besteht. In der Position 2 der Steuerrolle 11 befinden sich auch hierbei Umlenkhebel 36 und Verstellstange 26 in der Strecklage.

In der Regel treten Greiferschienen paarweise auf und es sind hier entsprechend zweifache Abgriffspunkte 18 vorzusehen.

## Patentansprüche

1. Transporteinrichtung für Stufenpressen oder Pressenstraßen mit in Transportrichtung der Werkstücke sich erstreckenden, zum Erfassen der Werkstücke zusammenwirkende, Greifzeuge tragende Greiferschienen (10), mit einer pressengetriebenen Steuerkurve (12, 13) für eine Hebe- und Senkbewegung der Greiferschienen (10), einer mit der Steuerkurve (12, 13) zusammenwirkenden Steuerrolle (11) an einem Umlenkhebel (14), einem Stellorgan (15), das bei Anlage der Steuerrolle (11) an der Steuerkurve (12, 13) in die die Höchstlage (2₄) und in die die Tiefstlage (1₄) der Greiferschienen (10) verkörpernden Stellungen bewegbar und zudem bei Druckumsteuerung in eine die Steuerrolle (11) von der Steuerkurve (12, 13) abhebenden Stellung ansteuerbar ist, und mit Umlenkmitteln (16, 19, 28) für die Umsetzung der Bewegungen von Steuerrolle (11) und Stellorgan (15) in Hebe- und Senkbewegungen der Greiferschienen (10), dadurch gekennzeichnet, daß die Umlenkmittel (16, 19, 28) ein Hebelwerk (16) aufweisen aus einem Umlenkhebel (36), der in dem von Steuerrolle (11) und Stellorgan (15) gemeinsamen Anlenkpunkt (17) beaufschlagbar, um einen Umlenkpunkt (35) schwenkbar und mit dem dem Anlenkpunkt (17) fernen Endteil an eine Verstellstange (26) angelenkt und mit dieser einen Kniehebeltrieb bildend in Strecklage bringbar ist, wenn die Steuerrolle (11) eine Position (2) erreicht hat, die der Höchstlage (2₄) der Greiferschienen (10) entspricht, und wobei die Umlenkmittel (16, 19, 28) einen Umsetzungstrieb (19, 28) aufweisen, der die Bewegungen von Umlenkhebel (36) und Verstellstange (26) in Hebe- und Senkbewegungen in den Abgriffspunkten (18, 23) für die Greiferschienen (10) umsetzt.

2. Transporteinrichtung nach Anspruch 1, dadurch gekennzeichnet, daß der Umsetzungstrieb (19) je Abgriffspunkt (18, 23) ein Kniegelenk (20, 21, 22, 23) mit zumindest einem Kniehebel (20) aufweist, und daß die Verstellstange (26) mit dem dem Umlenkhebel (36) fernen Endteil an das Mittellager (22) des Kniegelenkes (20, 21, 22, 23) angelenkt ist.

3. Transporteinrichtung nach Anspruch 1, dadurch gekennzeichnet, daß der Umsetzungstrieb (28) aus mit Verzahnungen versehenen Verstellstangen (37, 38) und einem ggf. als Doppelzahnrad ausgebildeten Stirnrad (39) besteht, daß eine Zahnstange (37) mit dem Stirnrad (39) in Wirkungseingriff steht und mit dem dem Umlenkhebel (36) fernen Endteil der Verstellstange (26) derart wirkverbunden ist, daß die Strecklage von Umlenkhebel (36) und Verstellstange (26) in der Bewegungsrichtung der Zahnstange (37) verläuft, und daß eine Zahnstange (38) mit dem Stirnrad (39) und mit einer Greiferschiene (10) in Wirkungseingriff steht.

## Claims

1. Transport apparatus for transfer presses or press lines with gripper rails (10), which extend in the direction of transport of the workpieces, interact for seizing of the workpieces and bear gripping tools, with a press-driven cam (12, 13) for a raising and lowering movement of the gripper rails (10), a control roller (11), which interacts with the cam (12, 13) and is on a shift lever (1₄), a regulating unit (15), which can be moved into the position embodying the highest position (2₄) and into the position embodying the lowest position (1₄) of the gripper rails (10) when the control roller (11) is in contact with the cam (12, 13) and, in addition, can be driven into a position lifting the control roller (11) off the cam (12, 13) when there is pressure reversal, and with shifting means (16, 19, 28) for conversion of the movements of control roller (11) and regulating unit (15) into raising and lowering movements of the gripper rails (10), characterized in that the shifting means (16, 19, 28) have a lever mechanism (16) comprising a shift lever (36), which can be actuated in the pivot point (17), common for control roller (11) and regulating unit (15), can be swivelled about a shift point (35) and, articulated by the end portion remote from the pivot point (17) to an adjustment rod (26), forming a toggle lever drive with the latter, can be brought into an extended position when the control roller (11) has reached a position (2) which corresponds to the highest position (2₄) of the gripper rails (10), and the shifting means (16,19,28) having a conversion drive (19, 28) which converts the movements of shift lever (36) and adjustment rod (26) into raising and lowering movements in the pick-off points (18, 23) for the gripper rails (10).

2. Transport apparatus according to Claim 1, characterized in that the conversion drive (19) has per pick-off point (18, 23) a toggle joint (20, 21, 22, 23) with at least one toggle lever (20), and in that the adjustment rod (26) is articulated by the end portion remote from the shift lever (36) to the centre bearing (22) of the toggle joint (20, 21, 22, 23).

3. Transport apparatus according to claim 1, characterized in that the conversion drive (28) consists of adjustment rods (37, 38) provided with toothings and a spur wheel (39) designed, possibly, as a double gear wheel, in that a toothed rack (37) is in effective engagement with the spur wheel (39) and is effectively connected by the end portion remote from the shift lever (36) to the adjustment rod (26) such that the extended position of shift lever (36) and adjustment rod (26) runs in the direction of movement of the toothed rack (37), and in that a toothed rack (38) is in effective engagement with the spur wheel (39) and with one gripper rail (10).

## Revendications

1. Dispositif de transport pour presses à étages ou lignes de presses avec des rails de saisie (10) portant des dispositifs de saisie, s'étendant dans la direction de transport des pièces à usiner et collaborant pour la saisie de ces pièces, comportant une came de commande (12, 13), entraînée par la presse, pour un mouvement de levage et de descente des rails de saisie (10), comportant aussi un galet de commande (11), collaborant avec la came (12, 13), sur un levier de renvoi (14), comportant aussi un organe de positionnement (15) qui, lorsque le galet de commande (11) s'appuie contre la came de commande (12, 13), peut se déplacer pour venir dans les positions qui concrétisent la position la plus haute (2₄) et la position la plus basse (1₄) des rails de saisie (10) et qui, en outre, lors de l'inversion de la pression, peut être commandé pour venir dans une position qui fait décoller le galet de commande (11) d'avec la came de commande (12, 13), et comportant aussi des moyens de renvoi (16, 19, 28) pour convertir les mouvements du galet de commande (11) et de l'organe de positionnement (15) en mouvements de levage et de descente des rails de saisie (10), caractérisé en ce que les moyens de renvoi (16, 19, 28) présentent un mécanisme à levier (16) constitué d'un levier de renvoi (36) qui peut être sollicité au point d'articulation (17) commun du galet de commande (11) et de l'organe de positionnement (15), qui peut osciller autour d'un point de renvoi (35), qui est articulé, à l'extrémité opposée au point d'articulation (17), à une tige de réglage (26) et qui peut se mettre, avec cette tige dans une position d'extension formant un mécanisme à levier à genouillère, lorsque le galet de commande (11) a atteint une position (2) qui correspond à la position la plus haute (2₄) des rails de saisie (10) ; et étant précisé que les moyens de renvoi (16, 19, 28) présentent un mécanisme de conversion (19, 28) qui convertit les mouvements du levier de renvoi (36) et de la tige de réglage (26) en mouvement de levage et de descente des points d'attaque (18, 23) des rails de saisie (10).

2. Dispositif de transport selon la revendication 1, caractérisé en ce que le mécanisme de conversion (19) présente à chaque point d'attaque (18, 23) une articulation à genouillère (20, 21, 22, 23) avec au moins un levier à genouillère (20) ; et en ce que la tige de réglage (26) est articulée, à l'extrémité opposée au levier de renvoi (36), à la portée médiane (22) de l'articulation à genouillère (20, 21, 22, 23).

3. Dispositif de transport selon la revendication 1, caractérisé en ce que le mécanisme de conversion (28) est constitué de tiges de réglage (37, 38) munies de dentures et d'un engrenage droit (39) conçu comme engrenage à double denture ; en ce qu'une crémaillère (37) engrène avec la roue dentée droite (39) et, à l'extrémité opposée au levier de renvoi (36), est reliée positivement à la tige de réglage (26) de façon telle que la position en extension du levier de renvoi (36) et de la tige de réglage (26) se fait dans la direction du mouvement de la crémaillère (37) ; et en ce qu'une crémaillère (38) engrène avec la roue dentée droite (39) et avec un rail de saisie (10).
